# EUROPÄISCHE PATENTSCHRIFT

(11) **EP 1 432 878 B1**
(45) Veröffentlichungstag und Bekanntmachung des Hinweises auf die Patenterteilung: **12.07.2006**
(21) Anmeldenummer: 02735426.5
(22) Anmeldetag: 27.06.2002
(51) Int. Cl.: E02F 9/22, B66F 9/22

(54) **STEUERVORRICHTUNG**
CONTROL DEVICE
DISPOSITIF DE COMMANDE

(30) Priorität: 04.10.2001 DE 10148962
(43) Veröffentlichungstag der Anmeldung: 30.06.2004
(73) Patentinhaber: HYDAC TECHNOLOGY GMBH, D-66280 Sulzbach (DE)
(72) Erfinder: KÜHN, Michael, 23936 Wotenitz (DE)
(74) Vertreter: Bartels, Martin Erich Arthur
(86) Internationale Anmeldenummer: PCT/EP2002/007090
(87) Internationale Veröffentlichungsnummer: WO 2003/031734

(56) Entgegenhaltungen:
- EP-A- 0 266 785
- US-A- 5 513 491
- US-A- 5 733 095
- US-B1- 6 167 701
- US-B1- 6 321 534
- US-B1- 6 357 230
- PATENT ABSTRACTS OF JAPAN vol. 1997, no. 02, 28. Februar 1997 (1997-02-28) -& JP 08 277548 A (SHIN CATERPILLAR MITSUBISHI LTD), 22. Oktober 1996 (1996-10-22)
- PATENT ABSTRACTS OF JAPAN vol. 1999, no. 05, 31. Mai 1999 (1999-05-31) -& JP 11 036375 A (KOMATSU LTD), 9. Februar 1999 (1999-02-09)
- PATENT ABSTRACTS OF JAPAN vol. 1997, no. 07, 31. Juli 1997 (1997-07-31) -& JP 09 078633 A (KOMATSU LTD;KOMATSU MEC CORP), 25. März 1997 (1997-03-25)

## Beschreibung

Die Erfindung betrifft eine Arbeitsmaschine mit Steuervorrichtung mit den Merkmalen des Oberbegriffs des Patentanspruchs 1.

Bei einer Steuervorrichtung nach der DE 41 29 509 C2 ist der hydraulische Speicher über die Fülleitung mit der Druckmittelquelle gleichfalls verbindbar, wobei das zwischen dem Arbeitszylinder und dem Speicher wirkende Absperrventil unmittelbar in der Fülleitung selbst angeordnet ist und wobei das Ventilglied des Absperrventils in Schließrichtung vom Speicherdruck beaufschlagt und in Öffnungsrichtung druckentlastet ist.

Bei der bekannten Lösung erfolgt das Aufladen des jeweils hydraulischen Speichers beim Heben der Last mittels des jeweiligen Arbeitszylinders.

Steigt der Speicherdruck auf einen dem Lastdruck entsprechenden Wert an, so schließt hierfür ein eigenes Sitzventil, dessen Steuerraum vom Speicherdruck beaufschlagt ist. Zum Zuschalten des jeweiligen hydraulischen Federungsspeichers auf den jeweiligen Arbeitszylinder wird ein 3-Wege-Ventil elektrisch umgesteuert, was auch automatisch erfolgen kann, wobei dann der Speicherdruck gleich dem Lastdruck auf der Kolbenseite des jeweiligen Arbeitszylinders entspricht, da ja vorher der hydraulische Dämpfungsspeicher auf diesen Druck über die Fülleitung aufgeladen wurde. Die Federung erfolgt also mit dem im Kolbenraum des jeweiligen Arbeitszylinders herrschenden Druck, nicht mit einem höheren oder niedrigeren Druck, der ansonsten eine ungewollte Bewegung des Kolbens des Arbeitszylinders zur Folge hätte. Insbesondere ist ein Absacken der Last beim Zuschalten des jeweiligen hydraulischen Dämpfungsspeichers vermieden. Treten jedoch an dem hydraulischen Arbeitszylinder dynamische Belastungen auf, beispielsweise in Form von Druckspitzen, die unter anderem dadurch entstehen können, daß die Arbeitsmaschine in Form eines Radladers zum Beladen der Ladeschaufel in aufzunehmendes Gut, wie Schotter, Erdreich od. dgl., einfährt, werden diese den Dämpfungsspeicher schädigenden Druckspitzen unmittelbar an diesen weitergegeben.

Zwar ist, um dem zu begegnen, bei einer bekannten Hydraulikanlage für Baumaschinen, insbesondere Radlader, Schlepper od. dgl., nach der DE 39 09 205 C1 bereits vorgeschlagen worden, innerhalb einer zu den hydraulischen Arbeitszylindern führenden Hauptleitung eine Verbindungsleitung abzuzweigen, die mit einem Absperrventil versehen ist, das dann von der Fülleitung überbrückt ist, die wiederum ein Druckminderventil aufweist. Durch die dahingehend bekannte Anordnung ist es dann zwar möglich, den jeweiligen hydraulischen Speicher beim Heben der Last mittels des jeweiligen Hydraulikzylinders zu laden, und zwar mit einem durch das Druckminderventil vorgebbaren höheren Druck; allein beim Zuschalten der Dämpfungsspeicher über das Absperrventil auf die Kolbenseite des jeweiligen Arbeitszylinders entspricht der Druck auf der Kolbenseite nicht zwingend dem höheren Dämpfungsdruck auf seiten der Speicher, so daß es auch ungewollt zu einer Ausfahrbewegung an den Arbeitszylindern und mithin an der Ladeschaufel kommen kann.

Durch die US-A-5,733,095 ist eine gattungsgemäße Arbeitsmaschine mit Steuervorrichtung bekannt, mit mindestens einem, über mindestens einen hydraulischen Arbeitszylinder betätigbaren Arbeitswerkzeug, mit einem Steuerblock zur Ansteuerung der Druckmittelwege zwischen dem Arbeitszylinder, einer Druckmittelversorgung und einem Tank, mit mindestens einem hydraulischen Speicher und mit einem zwischen dem Arbeitszylinder und dem Speicher angeordneten Absperrventil, das ein ansteuerbares Ventilglied aufweist, das zum Zuschalten des Speichers zwecks Dämpfen der Bewegung des Arbeitszylinders in seine Durchlaßrichtung geschaltet wird, wobei ein vom Steuerblock ansteuerbares Schaltventil in die Fülleitung des hydraulischen Speichers geschaltet ist, das im unbetätigten Zustand die Fülleitung sperrt und wobei in einer an die Fülleitung angeschlossenen Nebenzweigleitung das Absperrventil geschaltet ist, das in Öffnungsrichtung vom Speicherdruck beaufschlagt und in Schließrichtung druckentlastet ist. Mit der bekannten Lösung ist es möglich, von der Ansteuerung des Arbeitszylinders unabhängig die Aufladung des Speichers durch den Druckausgleichmechanismus zwischen Speicherdruck und Kolbendruck vorzunehmen. Der bekannte Hydraulikkreis baut jedoch kompliziert auf und benötigt eine Vielzahl an Bauteilen, so dass die dahingehende Realisierung kostenaufwendig ist.

Ausgehend von dem genannten Stand der Technik liegt der Erfindung die Aufgabe zugrunde, die bekannten Lösungen dahingehend weiter zu verbessern, dass zum einen eine Arbeitsmaschine mit Steuervorrichtung geschaffen ist, die eine erhöhte Sicherheit bietet und die eine Überlastung der Speicher aufgrund von auftretenden Druckspitzen, insbesondere im Beladebetrieb der Arbeitsmaschine, vermeiden hilft, und die zur Vereinfachung des hydraulischen Kreises führt. Eine dahingehende Aufgabe löst eine Arbeitsmaschine mit den Merkmalen des Patentanspruches 1 in seiner Gesamtheit.

Dadurch, dass gemäß dem kennzeichnenden Teil des Patentanspruches 1 der Kolbenraum und der Stangenraum des Arbeitszylinders fluidführend an den Steuerblock angeschlossen sind und der Kolbenraum fluidführend mit der Fülleitung in Verbindung steht, ist der genannte hydraulische Kreis gegenüber der bekannten gattungsgemäßen Lösung deutlich vereinfacht. Ferner kann über die Fülleitung der jeweilige hydraulische Speicher beim Heben der Last mittels des jeweiligen Arbeitszylinders aufgeladen werden, so dass der Speicherdruck dann dem Hebedruck unter Last entspricht.

Wird die Fülleitung über das vom Steuerblock ansteuerbare Schaltventil dann abgesperrt und verbleibt das in der Nebenzweigleitung angeschlossene Absperrventil gleichfalls in Sperrstellung, ist der Dämpfungsspeicher vom Arbeitszylinder getrennt und Druckspitzen, die beispielsweise beim Arbeiten mit dem Arbeitswerkzeug, wie Ausleger, Ladeschaufel od. dgl., entstehen, wirken sich nicht schädlich auf den hydraulischen Speicher aus. Für die Aktivierung der Federung wird dann das Absperrventil in seine Durchlaßstellung geschaltet, bei gleichzeitig abgesperrtem Schaltventil in der Fülleitung, und da die abzufedernde Last dem früheren Hebe- und Fülldruck des Speichers angepaßt ist, kann es zu einer Ausfahrbewegung des Arbeitszylinders nach oben kommen. Mit der erfindungsgemäßen Steuervorrichtung ist also nicht nur der jeweilige hydraulische Dämpfungsspeicher vor schädlichen Druckspitzen bewahrt, sondern auch die Sicherheit beim Betrieb der Arbeitsmaschine erhöht.

Weitere vorteilhafte Ausführungsformen sind Gegenstand der weiteren Unteransprüche.

Im folgenden wird die erfindungsgemäße Arbeitsmaschine anhand einer Ausführungsform nach der Zeichnung näher erläutert.
Dabei zeigt die einzige Figur in prinzipieller und nicht maßstäblicher Darstellung in der Art eines Schaltplanes die wesentlichen Hauptkomponenten der erfindungsgemäßen Arbeitsmaschine.

Die Steuervorrichtung ist insbesondere für den Einsatz bei Arbeitsmaschinen, wie Radlader, Bagger od. dgl., vorgesehen. Zum Betätigen und Ansteuern einer Lade- oder Baggerschaufel dient mindestens ein hydraulischer Arbeitszylinder 10, der zum Heben und Senken einer vorgebbaren Last 12 mit einer Kolbenstangeneinheit 14 versehen ist. Der eigentliche Kolben dieser Einheit 14 unterteilt dabei den Arbeitszylinder 10 in einen Kolbenraum 16 und einen Stangenraum 18. In Abhängigkeit der Ausbildung der Arbeitsmaschine können mehrere, insbesondere parallel zueinander geschaltete Arbeitszylinder 10 (nicht dargestellt) vorgesehen sein.

Zum Ansteuern des Arbeitszylinders 10 dient ein für diese Aufgaben vorgesehener üblicher Steuerblock 20. Der genannte Steuerblock 20 dient der Ansteuerung der Druckmittelwege zwischen dem Arbeitszylinder 10, einer Druckmittelversorgung P und einem Tank T. Des weiteren weist die Steuervorrichtung einen hydraulischen Speicher 22 auf, der als Dämpfungsspeicher dient, wobei hier ebenfalls in Abhängigkeit von der Aufgabenstellung auch mehrere Speicher eingesetzt werden können. Bei dem Speicher 22 handelt es sich um einen solchen üblicher Bauart, die auch unter der Bezeichnung "Hydrospeicher" bekannt sind. Zwischen Arbeitszylinder 10 und Speicher 22 verläuft eine Fülleitung 24, an die der Steuerblock 20 mit seiner Druckversorgung P angeschlossen ist. Des weiteren ist in die Fülleitung 24 ein erstes Schaltventil 26 geschaltet sowie ein Rückschlagventil 28, das in Richtung des Speichers 22 federbelastet öffnet.

In der gezeigten Schaltdarstellung befindet sich das erste Schaltventil 26 in seiner, die Fülleitung 24 sperrenden Stellung. Des weiteren ist an die Fülleitung 24 eine Nebenzweigleitung 30 angeschlossen, die mit einem Absperrventil 32 versehen ist. Das Absperrventil 32 weist ein ansteuerbares Ventilglied 34 auf, das dem Zuschalten des Speichers 22 zwecks Dämpfen der Bewegung (Federung) des Arbeitszylinders 10 dient und das hierfür in seine Durchlaßstellung schaltbar ist. Gemäß der Darstellung nach dem Schaltplan nimmt das Absperrventil 32 in seiner Ausgangslage jedoch seine, die Nebenzweigleitung 30 sperrende Stellung ein.

Das Schaltventil 26 und das Absperrventil 32 sind also parallel zueinander an die Fülleitung 24 bzw. die Nebenzweigleitung 30 angeschlossen, d.h. die Nebenzweigleitung 30 mündet mit ihren beiden freien Enden in der jeweiligen Fluidrichtung vor und hinter dem Schaltventil 26 in die Fülleitung 24, und zwar an den Anschlußstellen 36,38.

Wie sich des weiteren aus dem Schaltplan ergibt, ist zwischen Speicher 22 und dem Absperrventil 32 in die Nebenzweigleitung 30 ein weiteres Schaltventil 40 angeschlossen, das im nicht betätigten Zustand dargestellt ist und im betätigten Zustand das Ventilglied 34 des Absperrventils 32 in seine Öffnungsstellung bringt. Im nicht betätigten Zustand ist das weitere Schaltventil 40 an eine Leckölleitung L angeschlossen. Das genannte zweite Schaltventil 40 läßt sich insbesondere von der Bedienperson der Arbeitsmaschine ansteuern und betätigen. Ist das Schaltventil 40 in seine Betätigungsstellung durchgeschaltet, wird über den Teil der Nebenzweigleitung 30, die an den Speicher 22 angeschlossen ist, der Speicherdruck an das Absperrventil 32 geleitet und dieses in seine Durchlaßstellung geschaltet. Das weitere Schaltventil 40 ist hierzu über die Anschlußstelle 42 in die Nebenzweigleitung 30 geschaltet, und zwar zwischen der Anschlußstelle 38 und dem Absperrventil 32.

Der Stangenraum 18 des Arbeitszylinders 10 ist über eine Anschlußleitung 43 mit dem Steuerblock 20 verbunden und über eine weitere Anschlußleitung 44 mit einem dritten Schaltventil 46. Des weiteren ist das dritte Schaltventil 46 an den Tank T angeschlossen und läßt sich, wie der Schaltplan zeigt, gleichfalls über eine Steuerleitung 48 ansteuern und mithin über das zweite Schaltventil 40. Durch Betätigen des dritten Schaltventils 46 wird dieses über die Steuerleitung 48 von seiner gesperrten Stellung in seine Durchlaßstellung gebracht und der Stangenraum 18 kann sich zum Tank T hin entspannen. Des weiteren ist an die Leckölleitung L ein Druckbegrenzungsventil 50 angeschlossen, das ansonsten an die Anschlußstelle 38 mit dem Speicher 22 angeschlossen ist. Parallel zum Druckbegrenzungsventil verlaufend ist des weiteren eine von Hand betätigbare Absperreinrichtung 52 vorgesehen.

Die genannte Ventilanordnung kann in einem Ventilblock 54 zusammengefaßt sein, wobei an diesen Ventilblock 54 der Arbeitszylinder 10 mit Anschlüssen A,B anschließbar ist. Der Speicher 22 ist über den Anschluß Sp an den Ventilblock 54 anschließbar und zum Ansteuern des ersten Schaltventils 26 mündet eine Steuerleitung des Steuerblocks 20 über den Anschluß VStö in den Ventilblock 54. Ferner sind Anschlüsse T und L für den Anschluß der Tank- bzw. Leckölleitung vorgesehen. Das erste Schaltventil 26 sowie das dritte Schaltventil 46 und das Absperrventil 32 sind als 2/2-Wege-Ventile ausgebildet und in ihrer Grundstellung allesamt sperrend geschaltet. Das zweite Schaltventil 40 besteht aus einem 3/2-Wege-Ventil, das im nicht betätigten Zustand eine fluidführende Verbindung zwischen der Steuerleitung 48 und der Leckölleitung L herstellt. Sowohl das Absperrventil 32 als auch das dritte Schaltventil 56 müssen große Volumenströme beherrschen, wobei der Volumenstrom, der durch das dritte Schaltventil 46 geht, kleiner ist als derjenige, der das Absperrventil 32 passiert. Dies hängt damit zusammen, daß das dritte Schaltventil 46 dem Stangenraum 18 zugeordnet ist und das Absperrventil 32 dem Kolbenraum 16, die bei ihrer Volumenänderung zu unterschiedlichen Volumenströmen führen. Beim Einfahren des Arbeitszylinders 10 steht jedenfalls im dritten Schaltventil 46 nur eine sehr kleine Druckdifferenz zur Verfügung, die kleiner als 1 bar sein kann.

Zum besseren Verständnis der Funktionsweise der erfindungsgemäßen Steuervorrichtung wird diese im folgenden anhand einer Funktionsbeschreibung näher erläutert. Dabei ist vorgesehen, daß zum Befüllen der Ladeschaufel sowie bei ihrem Entladen oder, sofern ein Ausleger zu heben oder zu senken ist, die Federung an sich blockiert bleibt. Zum Bewegen der Last 12 über den hydraulischen Arbeitszylinder 10 wird der Steuerblock 20 betätigt und das Steueröl oder der Strom des Pilotventils (VStö) öffnet das erste Schaltventil 26, so daß dergestalt eine fluidführende Verbindung über das sich öffnende Rückschlagventil 28 gegeben ist. Beim Heben der Last 12 wird dabei der Speicher 22 über das genannte Rückschlagventil 28 mit dem maximal im jeweiligen Arbeitstakt auftretenden Druck geladen, so daß der Hebedruck für die Last 12 dem Fülldruck des Speichers 22 entspricht.

Zum Fahren mit der Arbeitsmaschine kann nun die Federung aktiviert werden, wobei der Steuerblock 20 auf seine Neutralstellung geschaltet (geschlossen) ist. Nun wird das zweite Schaltventil 40 betätigt, wobei die beiden über die Steuerleitung 48 vorgesteuerten Ventile 32 und 46 mit dem Speicherdruck beaufschlagt werden und dabei öffnen. Das dritte Schaltventil 46 wird dabei geschaltet und verbindet den Stangenraum 18 mit dem Tank T und das weiter geschaltete Absperrventil 32 verbindet den Kolbenraum 16 des Arbeitszylinders 10 mit dem Speicher 22, so daß dergestalt die beschriebene Federung aktiviert ist.

Zur Deaktivierung der beschriebenen Federung wird wiederum das zweite Schaltventil 40 betätigt, so daß die Vorsteuerleitungen 48 der Ventile 32 und 46 mit der Tankleitung verbunden sind. Mithin schließen sich die genannten Ventile 32 und 46, wobei der Speicher 22 geladen bleibt und die Federung blockiert ist. Bei blockierter Federung kann nun die Ladeschaufel in das Ladegut, beispielsweise in Form von Schotter, hineinfahren, wobei die in den Hubzylindern 10 möglicherweise entstehenden hohen Drücke nicht in schädigender Weise an den Speicher 22 weitergegeben werden, da das als Schieberventil ausgebildete erste Schaltventil 26 in diesem Moment geschlossen bleibt und somit die fluidführende Verbindung über die Fülleitung 24 unterbricht. Da die Federung an sich nur im Fahrbetrieb sinnvoll ist, wird sie im wesentlichen auch nur für den Fahrbetrieb aktiviert und über die erfindungsgemäße Steuervorrichtung ist sichergestellt, daß die Federung daß die Federung dann blockiert ist, wenn durch Druckspitzen bei der Lasteinleitung der Speicher 22 überlastet werden könnte oder wenn das mittels des Arbeitszylinders 10 betätigbare Arbeitswerkzeug (Ladeschaufel) mit oder ohne Last einen Arbeitszustand einnimmt, bei dem eine möglicherweise durch Zuschalten des Speichers 22 entstehender ungewollter Bewegungsvorgang (Anheben eines Auslegers od. dgl.) gefährlich werden könnte.

## Patentansprüche

1. Arbeitsmaschine mit Steuervorrichtung, mit mindestens einem, über mindestens einen hydraulischen Arbeitszylinder (10) betätigbaren Arbeitswerkzeug (12), insbesondere Ladeschaufel, mit einem Steuerblock (20) zur Ansteuerung der Druckmittelwege zwischen dem Arbeitszylinder (10), einer Druckmittelversorgung (P) und einem Tank (T), mit mindestens einem hydraulischen Speicher (22) und mit einem zwischen dem Arbeitszylinder (10) und dem Speicher (22) angeordneten Absperrventil (32), das ein ansteuerbares Ventilglied (34) aufweist, das zum Zuschalten des Speichers (22) zwecks Dämpfen der Bewegung des Arbeitszylinders (10) in seine Durchlaßstellung geschaltet wird, wobei ein vom Steuerblock (20) ansteuerbares Schaltventil (26) in die Fülleitung (24) des hydraulischen Speichers (22) geschaltet ist, das im unbetätigten Zustand die Fülleitung (24) sperrt, und wobei in einer an die Fülleitung (24) angeschlossenen Nebenzweigleitung (30) das Absperrventil (32) geschaltet ist, das in Öffnungsrichtung vom Speicherdruck beaufschlagt und in Schließrichtung druckentlastet ist, **dadurch gekennzeichnet, daß** der Kolbenraum (16) und der Stangenraum (18) des Arbeitszylinders (10) fluidführend an den Steuerblock (20) angeschlossen sind und der Kolbenraum (16) fluidführend mit der Fülleitung (24) in Verbindung steht.

2. Arbeitsmaschine nach Anspruch 1, **dadurch gekennzeichnet, daß** das Schaltventil (26) und das Absperrventil (32) parallel zueinander in Füll(24)- bzw. Nebenzweigleitung (30) angeschlossen sind und daß die Nebenzweigleitung (30) mit ihren beiden freien Enden in der jeweiligen Fluidrichtung vor und hinter dem Schaltventil (26) in die Fülleitung (24) münden.

3. Arbeitsmaschine nach Anspruch 1 oder 2, **dadurch gekennzeichnet, daß** in der Fülleitung (24) zwischen Schaltventil (26) und Speicher (22) ein in Richtung des Speichers (22) öffnendes Rückschlagventil (28) angeordnet ist.

4. Arbeitsmaschine nach einem der Ansprüche 1 bis 3, **dadurch gekennzeichnet, daß** zwischen Speicher (22) und dem Absperrventil (32) an die Nebenzweigleitung (30) ein weiteres Schaltventil (40) angeschlossen ist, das im betätigten Zustand das Ventilglied (34) des Absperrventils (32) in seine Öffnungsstellung bringt.

5. Arbeitsmaschine nach einem der Ansprüche 1 bis 4, **dadurch gekennzeichnet, daß** mittels eines dritten Schaltventils (46), das fluidführend an den Stangenraum (18) des Arbeitszylinders (10) angeschlossen ist, sich der Stangenraum (18) mit dem Tank (T) verbinden läßt.

6. Arbeitsmaschine nach Anspruch 5, **dadurch gekennzeichnet, daß** das dritte Schaltventil (46) ebenso wie das Absperrventil (32) gleichzeitig vom zweiten Schaltventil (40) angesteuert in seine Durchlaßstellung schaltbar ist.

7. Arbeitsmaschine nach einem der Ansprüche 1 bis 6, **dadurch gekennzeichnet, daß** die an den Speicher (10) angeschlossene Fülleitung (24) über ein Druckbegrenzungsventil (50) abgesichert ist, das an eine Tankleitung (T) angeschlossen ist.

## Claims

1. Working machine with control means, with at least one working tool (12), especially a loading bucket that can be activated via at least one hydraulic working cylinder (10), with a control block (20) for controlling the pressure medium paths between the working cylinder (10), a pressure medium supply (P), and a tank (T), with at least one hydraulic store (22), and with a shut-off valve (32) located between the working cylinder (10) and the store (22), comprising a controllable valve member (34) that is switched into its flow position for switching the store (22) for damping the movement of the working cylinder (10), whereby a switching valve (26) that can be controlled by the control block (20) is switched in the fill line (24) of the hydraulic store (22), the same blocking the fill line (24) in its non-activated condition, and whereby the shut-off valve (32) is switched in an auxiliary branch line (30) connected with the fill line (24), being subjected to store pressure in an opening direction, and not subjected to the same in the closing direction, **characterised in that** the piston chamber (16) and the rod chamber (18) of the working cylinder (10) are connected with the control block (20) in a fluid conveying way, and **in that** the piston chamber (16) is connected with the fill line (24) in a fluid conveying way.

2. Working machine according to Claim 1, **characterised in that** the switching valve (26) and the shut-off valve (32) are connected in the fill (24), i.e. auxiliary branch line (30) parallel with each other, and **in that** the auxiliary branch line (30) opens out into the fill line (24) in the relevant fluid direction prior to and after the switching valve (26) with its two free ends.

3. Working machine according to Claim 1 or 2, **characterised in that** a non-return valve (28) opening in the direction of the store (22) is arranged in the fill line (24) between the switching valve (26) and the store (22).

4. Working machine according to one of the Claims 1 to 3, **characterised in that** a further switching valve (40) is connected with the auxiliary branch line (30) between the store (22) and the shut-off valve (32), the same bringing the valve member (34) of the shut-off valve (32) into its open position in an activated condition.

5. Working machine according to one of the Claims 1 to 4, **characterised in that** the rod chamber (18) can be connected with the tank (T) by means of a third switching valve (46) which is connected with the rod chamber (18) of the working cylinder (10) in a fluid conveying way.

6. Working machine according to Claim 5, **characterised in that** the third switching valve (46) can be controlled by the second switching valve (40) at the same time as the shut-off valve (32) and switched into its flow position.

7. Working machine according to one of the Claims 1 to 6, **characterised in that** the fill line (24) connected with the store (10) is secured by means of a pressure limiting valve (50) connected to a tank line (T).

## Revendications

1. Engin de travail pourvu d'un dispositif de commande, comportant au moins un outil (12) de travail, en particulier une benne chargeuse, pouvant être actionné au moyen d'au moins un vérin (10) hydraulique de travail, comportant un bloc (20) de commande pour contrôler les parcours de fluide hydraulique entre le vérin (10) de travail, une alimentation (P) en fluide hydraulique et un réservoir (T), comportant au moins un accumulateur (22) hydraulique et comportant une soupape (32) d'arrêt qui est disposée entre le vérin (10) de travail et l'accumulateur (22) et qui comprend un obturateur (34) asservissable qui est commuté dans sa position de passage afin de brancher l'accumulateur (22) en vue d'amortir le mouvement du vérin (10) de travail, sachant qu'un distributeur (26) de commutation pouvant être asservi par le bloc (20) de commande est monté dans la conduite (24) de remplissage de l'accumulateur (22) hydraulique et ferme la conduite (24) de remplissage lorsqu'il n'est pas actionné, et sachant que la soupape (32) d'arrêt est montée dans une conduite (30) dérivée de contournement raccordée à la conduite (24) de remplissage et est sollicitée par la pression de l'accumulateur dans la direction d'ouverture et soulagée de la pression dans la direction de fermeture, **caractérisé en ce que** la chambre (16) de piston et la chambre (18) de tige du vérin (10) de travail sont raccordées fluidiquement au bloc (20) de commande, et la chambre (16) de piston est reliée fluidiquement à la conduite (24) de remplissage.

2. Engin de travail suivant la revendication 1, **caractérisé en ce que** le distributeur (26) de commutation et la soupape (32) d'arrêt sont branchés parallèlement entre eux respectivement dans la conduite (24) de remplissage et dans la conduite (30) dérivée de contournement, et **en ce que** la conduite (30) dérivée de contournement débouche par ses deux extrémités libres respectives dans la conduite (24) de remplissage avant et après le distributeur (26) de commutation dans la direction respective d'écoulement du fluide.

3. Engin de travail suivant la revendication 1 ou 2, **caractérisé en ce qu'**un clapet (28) anti-retour s'ouvrant en direction de l'accumulateur (22) est disposé dans la conduite (24) de remplissage entre le distributeur (26) de commutation et l'accumulateur (22).

4. Engin de travail suivant l'une des revendications 1 à 3, **caractérisé en ce qu'**un autre distributeur (40) de commutation est raccordé à la conduite (30) dérivée de contournement entre l'accumulateur (22) et la soupape (32) d'arrêt et amène, lorsqu'il est actionné, l'obturateur (34) de la soupape (32) d'arrêt dans sa position ouverte.

5. Engin de travail suivant l'une des revendications 1 à 4, **caractérisé en ce que** la chambre (18) de tige du vérin (10) de travail peut être reliée au réservoir (T) au moyen d'un troisième distributeur (46) de commutation qui est raccordé fluidiquement à la chambre (18) de tige.

6. Engin de travail suivant la revendication 5, **caractérisé en ce que** le troisième distributeur (46) de commutation peut être, tout comme la soupape (32) d'arrêt et simultanément, commuté dans sa position de passage en étant asservi par le deuxième distributeur (40) de commutation.

7. Engin de travail suivant l'une des revendications 1 à 6, **caractérisé en ce que** la conduite (24) de remplissage raccordée à l'accumulateur (22) est protégée au moyen d'une soupape (50) de limitation de pression qui est raccordée à une conduite (T) de réservoir.
